# FASCICULE DE BREVET EUROPEEN

(11) **EP 1 343 059 B1**
(45) Date de publication et mention de la délivrance du brevet: **21.12.2011**
(21) Numéro de dépôt: 02075879.3
(22) Date de dépôt: 05.03.2002
(51) Int. Cl.: G04G 9/00, H05B 33/08, G04B 19/30

(54) **Procédé ainsi que dispositif d'éclairage pour un appareil électronique ou électromécanique**
Verfahren und Vorrichtung zur Beleuchtung eines elektronischen oder elektromechanischen Gerätes
Method and means for illuminating an electronic or an electromechanical device

(43) Date de publication de la demande: 10.09.2003
(73) Titulaire: ASULAB S.A., 2074 Marin (CH)
(72) Inventeur: Cristoni, Romano, 2605 Sonceboz (CH); Poli, Gian-Carlo, 2206 Les Geneveys-sur-Coffrane (CH); Grupp, Joachim, 2073 Enges (CH)
(74) Mandataire: Ravenel, Thierry Gérard Louis

(56) Documents cités:
- US-A- 3 757 511
- US-A- 4 995 016
- US-A1- 2001 007 470

## Description

La présente invention concerne un dispositif destiné à assurer l'éclairage d'un appareil électronique portatif tel qu'une montre-bracelet afin de faciliter la lecture des informations fournies par cet appareil pour un utilisateur. La présente invention concerne également un procédé pour la mise en oeuvre d'un tel dispositif.

Des montres dont le cadran est illuminé à l'aide d'une source lumineuse pour permettre à un utilisateur de lire l'heure dans l'obscurité sont connues depuis de fort nombreuses années. Ces montres se distinguent entre elles par l'intensité de l'illumination fournie par la source lumineuse. Pour une part d'entre elles, la source lumineuse éclaire fortement le cadran de la montre. Ceci peut s'avérer avantageux dans le cas où un vendeur souhaite démontrer les qualités de son produit à un acheteur potentiel et présenter à ce dernier l'aspect qu'aura sa montre en cas d'utilisation nocturne. L'utilisateur pourra ainsi, malgré la clarté qui règne dans le point de vente, percevoir l'affichage de la montre à l'état éclairé. Par contre, si l'utilisateur de la montre veut consulter l'heure durant la nuit, la forte intensité de l'éclairage risque de l'éblouir. En outre, cette solution présente l'inconvénient notable d'être forte consommatrice d'énergie, ce qui constitue un handicap sérieux dans le cas d'objets électroniques portatifs de faibles dimensions tels qu'une montre dont les capacités de stockage en énergie sont forcément limitées. Pour remédier à cet inconvénient, il a été proposé d'illuminer les montres plus faiblement mais toujours suffisamment, bien entendu, pour que l'utilisateur d'une telle montre puisse lire les informations horaires ou autres dans l'obscurité. Cette seconde solution a comme principal mérite d'être économique du point de vue de la consommation électrique. Par contre, il est pratiquement impossible, à moins de se retirer dans un endroit faiblement éclairé, de faire la démonstration sur le lieu de vente des qualités de l'illumination de la montre, car cette illumination est trop faible pour pouvoir être perçue au grand jour.

Un nouveau pas a été franchi dans l'état de la technique en proposant, comme cela est fait, par exemple, dans le brevet US 4,995,016 au nom de la société Seikosha, de munir la montre d'un capteur de lumière capable de détecter les différents niveaux d'intensité de la lumière ambiante et d'adapter, en fonction du niveau de luminosité détecté, l'illumination du dispositif d'affichage dont est munie la montre.

Un tel dispositif permet de ne plus avoir besoin de choisir, lors de la construction de la montre, entre une illumination intense ou faible, par exemple du dispositif d'affichage des données fournies par ladite montre. Ainsi, lorsque l'éclairement ambiant est faible (dans le noir ou la pénombre), l'illumination du dispositif d'affichage est elle-même faible, ce qui, du point de vue de la consommation électrique, est très favorable et permet malgré tout à l'utilisateur de la montre de consulter celle-ci à tout moment, notamment en pleine nuit. Par contre, lorsque l'éclairement ambiant est intense, le capteur de lumière désactive les moyens d'éclairage de la montre. Il est toutefois prévu de munir la montre d'un interrupteur qui, lorsqu'il est activé, permet d'illuminer fortement la montre même en plein jour, par exemple dans une boutique d'horlogerie, afin de permettre au vendeur de démontrer les qualités du produit à un acheteur potentiel et lui présenter l'aspect qu'aura sa montre en cas d'utilisation nocturne. L'ajout d'un composant supplémentaire sous la forme d'un capteur de lumière ne va cependant pas sans poser certains problèmes. Cela représente un coût supplémentaire tant du point de vue du nombre de composants à utiliser que du point de vue du temps de montage et de fabrication, et introduit une source nouvelle de défaillance possible qui peut, à plus au moins long terme, nuire à la fiabilité de l'objet électronique ainsi équipé. De plus, un tel système de détection est directif et ses performances sont fonctions de l'emplacement du capteur. Une ombre produite, par exemple, par la manche d'une chemise fausse la mesure du degré de luminosité ambiante. Pour remédier à ces problèmes, l'homme du métier n'a pas d'autre choix que d'augmenter la surface de détection. Mais une telle mesure nuit considérablement à l'aspect esthétique de la montre et augmente l'encombrement de celle-ci.

Le document WO99/40559 décrit un dispositif d'éclairage pour un appareil électronique ou électromécanique tel qu'une pièce d'horlogerie du type montre-bracelet comprenant un dispositif d'affichage d'une information horaire ou autre, ce dispositif d'éclairage comprenant une source lumineuse pour éclairer le dispositif d'affichage, cette source lumineuse étant également apte à mesurer l'intensité de la lumière ambiante. Dans ce dispositif d'éclairage connu, une unité de contrôle réalise:
- un étage de mesure agencé pour fournir un signal électrique représentatif des conditions d'éclairement ambiant;
- un étage de mémorisation agencé pour stocker un état électrique correspondant à un niveau de luminosité faible ou fort en fonction du signal électrique produit par l'étage de mesure, et
- un étage qui, lorsqu'un signal destiné à commander l'allumage de la source lumineuse est produit, est agencé pour adapter l'intensité de la lumière fournie par ladite source lumineuse en fonction de l'état électrique stocké dans l'étage de mémorisation.

La présente invention a pour but de remédier aux inconvénients de l'art antérieur ainsi qu'à d'autres encore en procurant un dispositif d'éclairage pour un appareil électronique portatif qui permette de contrôler de façon sûre et peu coûteuse l'illumination des données affichées par l'appareil électronique en fonction de l'intensité de la luminosité ambiante.

A cet effet, la présente invention concerne un dispositif d'éclairage tel que défini dans la revendication 1.

Grâce à ces caractéristiques, la présente invention procure un dispositif d'éclairage dont la source lumineuse est capable à la fois d'éclairer le dispositif d'affichage de données de l'appareil qu'elle équipe et de détecter le degré d'intensité de l'éclairage ambiant. La présente invention permet donc de ne plus avoir recours à un capteur d'intensité lumineuse indépendant ce qui est, on le comprendra aisément, fort avantageux dans la mesure où il est ainsi possible de limiter le nombre de composants utilisés, de simplifier la construction et donc de limiter les coûts. En outre, la fiabilité d'un dispositif d'éclairage conforme à l'invention est améliorée par rapport à celle des dispositifs analogues connus de l'art antérieur.

Le dispositif d'éclairage selon l'invention peut être avantageusement utilisé en combinaison avec les éléments optiques servant à éclairer le dispositif d'affichage tels que ceux décrits dans la demande de brevet EP-A-0 860 755. En effet, ces éléments optiques qui sont utilisés pour répartir la lumière produite par la source lumineuse sur la surface, par exemple du cadran d'une montre, peuvent être utilisés de façon réversible pour collecter la lumière ambiante en vertu du principe selon lequel les chemins optiques parcourus par la lumière sont réversibles. L'utilisation, en combinaison, de la source d'éclairage et des éléments servant originellement à diffuser la lumière produite par ladite source d'éclairage pour collecter la lumière ambiante permet de fournir au capteur une information plus fiable quant au degré d'intensité de la luminosité ambiante que si l'on utilisait le capteur seul. Ce capteur comprend, en effet, une surface active limitée et le signal de détection qu'il fournit peut être facilement perturbé par une ombre passagère.

Selon une autre caractéristique de l'invention, l'intensité lumineuse fournie par la source lumineuse est adaptée à l'intensité de la lumière ambiante mesurée. Ainsi, si le dispositif d'éclairage est activé alors que l'appareil qu'il équipe, en particulier une pièce d'horlogerie du type montre-bracelet, se trouve en pleine lumière, ledit dispositif d'éclairage fournira une illumination forte. De la sorte, un vendeur d'une joaillerie pourra faire la démonstration des caractéristiques de la montre à son client et lui présenter l'aspect qu'aura cette dernière lorsque le client utilisera sa montre par exemple durant la nuit. Au contraire, si le dispositif d'éclairage est activé dans un lieu sombre, il fournira une illumination moins forte qu'en plein jour. L'utilisateur ne sera ainsi pas ébloui s'il consulte sa montre durant la nuit, et la consommation électrique sera limitée, ce qui permet d'augmenter la durée de vie des batteries qui alimentent la montre.

Selon encore une autre caractéristique de l'invention, on prend en compte le temps nécessaire à l'oeil humain pour s'accoutumer à l'obscurité. Ainsi, si un utilisateur passe rapidement d'un lieu éclairé à un lieu sombre et qu'il veut consulter sa montre immédiatement après, le dispositif d'éclairage considérera que la vision de l'utilisateur ne s'est pas encore adaptée aux nouvelles conditions d'éclairement ambiant et éclairera fortement le dispositif d'affichage de la montre. Par contre, si l'utilisateur veut consulter sa montre après une période plus longue où il sera considéré que la vue dudit utilisateur s'est adaptée aux conditions de vision nocturnes, le dispositif d'éclairage brillera faiblement.

La présente invention concerne également un procédé pour éclairer un dispositif d'affichage comme défini dans la revendication 18.

D'autres caractéristiques et avantages de la présente invention ressortiront plus clairement de la description détaillée qui suit d'un exemple de réalisation du dispositif d'éclairage selon l'invention, cet exemple étant donné à titre purement illustratif et non limitatif seulement, en liaison avec les dessins annexés sur lesquels :
- la figure 1 est une représentation du schéma électrique du dispositif d'éclairage selon l'invention, et
- la figure 2 est un histogramme montrant l'évolution de la tension aux bornes de différents éléments du dispositif d'éclairage selon l'invention.

La présente invention procède de l'idée générale inventive qui consiste à utiliser une même source d'éclairage, non seulement pour éclairer le dispositif d'affichage d'un appareil électronique ou électromécanique tel qu'une montre-bracelet, mais également comme détecteur du degré de luminosité ambiant pour adapter l'intensité de l'éclairage du dispositif d'affichage aux conditions environnantes. Grâce à cette caractéristique, on limite le nombre de composants à utiliser et on rend ainsi la fabrication d'un tel dispositif d'affichage plus simple et donc plus économique. En outre, un tel dispositif d'affichage présente une meilleure fiabilité.

La présente invention va être décrite en liaison avec un appareil électronique du type montre-bracelet. Il va de soi que l'invention n'est pas limitée par le type de dispositif d'affichage utilisé. Il peut tout aussi bien s'agir d'un cadran au-dessus duquel se déplacent des aiguilles que d'une cellule à cristal liquide. De même, l'invention n'est pas limitée au domaine horloger et peut être appliquée à tout type d'appareil portatif tel qu'un appareil de mesure, un téléphone sans fil ou portable ou autres.

L'illumination d'une montre-bracelet peut se faire à l'aide de différents moyens parmi lesquels on peut citer :
- les feuilles électroluminescentes sur lesquelles sont imprimés des motifs ou qui sont utilisées en combinaison avec un cadran partiellement transparent;
- un guide de lumière, par exemple en forme d'anneau, comme décrit dans la demande de brevet EP-A-0 860 755;
- un guide de lumière planaire qui est soit disposé sur le cadran (éclairage réverbère), soit au-dessus de celui-ci lorsque ce cadran est partiellement transparent (rétro-éclairage);
- les aiguilles de la montre comme cela est décrit, par exemple dans le brevet US 4,995,022;
- l'illumination lampadaire comme décrit dans le brevet US 6,106,127.

Les méthodes décrites succinctement ci-dessus sont plus particulièrement adaptées pour la mise en oeuvre de l'invention. Bien sûr, ces méthodes restent valables dans le cas où le cadran de la montre est partiellement ou entièrement constitué par une cellule d'affichage à cristaux liquides.

On se réfère tout d'abord à la figure 1. Pendant la phase veille, la diode électroluminescente D3, mieux connue sous sa dénomination anglo-saxonne "Light-Emitting Diode" ou "LED", ne joue pas le rôle de moyen d'éclairage mais, au contraire, fonctionne dans un mode dans lequel elle détecte le degré de luminosité ambiant. Dans le cadre de la présente invention, on pourra utiliser, par exemple, les diodes commercialisées par la société Agilent sous les références HSMB-190C et HSMC-S690 ou la diode commercialisée par Stanley sous la référence FR1111C. La diode D3, reliée à la grille d'un transistor T1, constitue ainsi avec ce dernier un étage de mesure fonctionnant à la façon d'un générateur de courant dont l'intensité va dépendre du degré de luminosité ambiant. On dispose ainsi d'une source de courant commandée par la LED D3. Le courant produit par cette source de courant traverse une résistance R1 qui est reliée au drain du transistor T1 et qui permet de créer une chute de tension proportionnelle au courant produit par ledit générateur de courant. On dispose ainsi d'une tension qui est fonction, d'une part du courant produit par la source de courant commandée par la diode D3, et d'autre part de la valeur de la résistance R1 proprement dite. Comme on le comprendra mieux dans la suite de la description, le choix de la valeur de la résistance R1 va permettre de fixer un seuil de tension en deçà duquel la diode D3, lorsqu'elle sera sollicitée, produira un éclairage intense, et au-delà duquel la même diode D3 produira un éclairage limité.

Comme on peut le voir sur le schéma électrique, des moyens d'interruption comprenant un transistor T2 sont reliés au point commun entre le transistor T1 et la résistance R1. Pendant la phase de veille, ce transistor T2 est toujours conducteur et permet ainsi d'appliquer de manière rapide la tension présente aux bornes de ladite résistance R1 à un condensateur C3. Ce condensateur C3 est monté en parallèle sur la résistance R1 via une diode anti-retour D1 qui empêche ledit condensateur C3 de se décharger au travers de la résistance R1. De même, le condensateur C3 est associé à une résistance R9 avec laquelle il constitue un circuit RC dont la constante de temps détermine la vitesse à laquelle le condensateur C3 peut se décharger au travers de la résistance R9. Ce circuit RC constitue ainsi un étage de mémorisation qui va stocker un état correspondant à un niveau de luminosité ambiante faible ou fort en fonction du signal électrique produit par l'étage de mesure. On verra ultérieurement que la valeur de la constante de temps du circuit formé par le condensateur C3 et la résistance R9 est ajustée en fonction du temps qui est nécessaire à la vision humaine pour s'adapter aux modifications de l'éclairement ambiant.

Les éléments décrits jusqu'ici définissent donc deux constantes de temps. La première de ces constantes correspond au temps, très bref, qui est nécessaire pour charger le condensateur C3 via la diode anti-retour D1, cette dernière présentant une résistance très faible. La seconde constante de temps définie par les éléments décrits ci-avant correspond au temps qui est nécessaire au condensateur C3 pour se décharger dans la résistance R9. Ce temps est plus long que le temps nécessaire pour charger le condensateur C3 et est ajusté en fonction des paramètres de la vision humaine comme déjà mentionné. En conséquence, lorsque le dispositif selon l'invention se trouve dans des conditions d'éclairement ambiant intenses, le générateur de courant que constituent la LED D3 et le transistor T1 qui lui est associé va charger très rapidement le condensateur C3. Si, ensuite, le dispositif selon l'invention passe dans un environnement où l'éclairement ambiant est plus faible, le condensateur C3 va se décharger progressivement au travers de la résistance R9. Il faut bien comprendre, en effet, que si le dispositif selon l'invention passe d'un endroit qui est fortement éclairé à un endroit qui l'est moins, on se trouve, à l'instant de cette transition, dans une situation où la chute de potentiel créée par la résistance R1 qui est, rappelons-le, proportionnelle au courant produit par la diode D3, est inférieure au potentiel du condensateur C3. En conséquence, le générateur de courant formé par ladite diode D3 et le transistor T1 ne peut pas recharger le condensateur C3. Cela ne sera à nouveau possible qu'au moment où le condensateur C3 se sera suffisamment déchargé et que son potentiel deviendra inférieur au potentiel présent aux bornes de la résistance R1. Ainsi, les fluctuations de la tension aux bornes du condensateur C3 sont le reflet fidèle des variations de l'intensité de l'éclairage ambiant.

Comme on peut le voir sur la figure 1 annexée à la présente demande de brevet, le circuit RC formé par le condensateur C3 et la résistance R9 est relié à l'entrée logique D d'une bascule 1. Cette bascule 1 constitue un étage qui, lorsqu'un signal destiné à commander l'allumage de la source lumineuse est produit, adapte l'intensité de la lumière fournie par ladite source lumineuse en fonction de l'état électrique stocké dans l'étage de mémorisation. Plus précisément, cette bascule 1 va considérer que son entrée D est à un niveau logique haut "1" ou bas "0" selon que la tension appliquée sur cette entrée est supérieure à une première valeur donnée, par exemple 1,7 volts, ou inférieure à une seconde valeur donnée, par exemple 1,2 volts. De façon classique, la bascule 1 a pour fonction d'appliquer sans modification l'état logique dans lequel se trouve son entrée D à sa sortie Q sous l'effet d'une sollicitation extérieure. Dans le cas de la présente invention, cette sollicitation extérieure revêt la forme d'une pression sur un bouton-poussoir PB1 qui vient mettre à l'instant t1 (voir figure 2, courbe "start") la sortie Q d'un circuit de temporisation 2 à un niveau haut "1". Comme on peut le voir sur le schéma électrique, la sortie Q du temporisateur 2 est reliée directement à l'entrée horloge CLK de la bascule 1. Ainsi, lorsqu'on appuie sur le poussoir PB1 à l'instant t1, on enclenche le circuit de temporisation 2, ce qui a pour effet de faire basculer l'état logique dans lequel se trouve l'entrée D de la bascule 1 vers la sortie Q de ce dernier, et de maintenir ladite sortie Q dans cet état pendant une certaine durée après l'actionnement du poussoir PB1. Cette durée est imposée par le temporisateur 2 et correspond à l'intervalle de temps t1-t3 sur la courbe "tempo" de la figure 2. L'état de la sortie Q de la bascule 1 est donc l'image des conditions d'éclairement ambiant au moment où l'on a actionné le bouton-poussoir PB1.

La sortie Q du temporisateur 2 est également reliée à la grille du transistor T2. Comme on l'a déjà mentionné précédemment, le transistor T2 est conducteur pendant toute la durée de la phase de veille du dispositif selon l'invention, et le condensateur C3 est relié au générateur de courant formé par la diode électroluminescente D3 et le transistor T1 par l'intermédiaire de la diode anti-retour D1 et dudit transistor T2. Par contre, dès que la diode D3 n'est plus utilisée comme capteur de l'intensité lumineuse environnante mais comme source d'éclairement, il faut immédiatement découpler l'étage de mémorisation (condensateur C3, résistance R9) de l'étage de mesure ou d'intégration (diode D3, transistor T1, résistance R1 ) afin de ne pas fausser l'état de charge dudit condensateur C3. Tel est le rôle du signal généré à la sortie Q du temporisateur 2 qui vient ouvrir le transistor T2.

Quand on appuie sur le bouton-poussoir PB1 pour commander l'allumage de la diode électroluminescente D3, ceci a pour effet de mettre à "1" la sortie logique Q du temporisateur 2. Par suite, on transfère l'état logique de l'entrée D de la bascule 1 vers sa sortie Q et on ouvre le transistor T2 afin d'isoler le condensateur C3 du générateur de courant formé par la diode D3 et le transistor T1 et commandé par le degré de luminosité ambiant. En même temps, le niveau haut de la sortie logique Q du temporisateur 2 est appliqué à la grille d'un transistor T3 pour rendre ce dernier conducteur et permettre l'alimentation de la diode D3 en énergie électrique. Toutefois, le transistor T3 qui commande l'éclairage est rendu passant à l'instant t2 seulement (voir figure 2 courbe "LED"), c'est-à-dire avec un petit temps de retard sur l'instant t1 où l'on actionne le bouton-poussoir PB1. Ce retard est introduit par un circuit RC constitué d'un condensateur C1 et d'une résistance R3 disposés entre le temporisateur 2 et le transistor T3. Cet allumage différé de la diode D3 permet de s'assurer que l'on ne vient pas modifier l'état de la charge électrique accumulée dans le condensateur C3.

Le niveau logique haut ou bas de la sortie Q de la bascule 1 est représenté sur la courbe "ligthing" de la figure 2. Deux traits gras horizontaux indiquent l'état logique "0" ou "1" de la sortie Q de la bascule 2. L'état logique de la sortie Q est fonction de l'état de charge du condensateur C3 à l'instant t1 où l'on appuie sur le bouton-poussoir PB1. En effet, aussi longtemps que la diode D3 fonctionne comme capteur, la tension aux bornes du condensateur C3 fluctue en fonction des variations de l'intensité de la lumière environnante (voir figure 2, courbe "Vlight"). A l'instant t1 où l'on appuie sur le poussoir PB1, l'état de charge du condensateur C3 se fige et reste sensiblement le même pendant toute la durée de la temporisation, bien que les conditions d'éclairement puissent continuer à fluctuer comme cela est indiqué en pointillés sur la courbe "Vlight" de la figure 2. Effectivement, en raison de sa constante de temps, le condensateur C3 se décharge lentement en comparaison avec la durée du signal de temporisation qui correspond à la durée pendant laquelle la diode électroluminescente D3 reste allumée. A la fin de la temporisation, le condensateur C3 est à nouveau alimenté et retrouve rapidement un niveau de charge correspondant aux conditions d'éclairement ambiant.

Le niveau logique haut ou bas de la sortie Q de la bascule 1 est appliqué sur la grille d'un transistor T6. Par suite, si la sortie Q de la bascule 1 est dans l'état logique "0", le transistor T6 reste ouvert et la diode D3 est alimentée avec un courant minimum à travers deux résistances R4 et R5 montées en série entre ladite diode D3 et ledit transistor T6. Par contre, si la sortie Q de la bascule 1 est dans l'état logique "1", le transistor T6 se ferme et la diode D3 est alors alimentée avec un courant maximum à travers la seule résistance R5. En effet, lorsque le transistor T6 est conducteur, il court-circuite pratiquement la résistance R4 dans la mesure où la valeur de sa résistance interne est très faible au regard de celle de R4.

A la fin de la temporisation, l'état logique de la sortie Q du temporisateur repasse à "0". Aussitôt, le transistor T3 s'ouvre, provoquant l'extinction de la diode D3. De même, le transistor T2 se ferme à nouveau, de sorte que le condensateur C3 est à nouveau relié à l'étage source de courant formé par la diode D3 et le transistor T1 et que son état de charge retrouve progressivement un niveau correspondant à l'intensité de la luminosité ambiante. Enfin, un second timer 4 vient remettre à zéro la sortie logique Q de la bascule 1 (voir figure 2, courbe "reset").

On va maintenant examiner un cycle de fonctionnement du dispositif selon l'invention. On suppose, pour commencer, que le dispositif se trouve en état de veille, c'est-à-dire dans un état où la diode électroluminescente D3 n'éclaire pas mais est seulement utilisée pour détecter le degré d'intensité de la luminosité ambiante. On suppose par ailleurs qu'au début de ce cycle de fonctionnement, le dispositif se trouve dans la clarté.

En état de veille du dispositif, le transistor T3 est ouvert car la diode électroluminescente D3 ne doit pas être alimentée électriquement. A l'inverse, le transistor T2 est fermé et donc passant de façon que la tension présente aux bornes de la résistance R1 puisse être appliquée aux bornes du condensateur C3 et permette ainsi la charge de ce dernier. On rappelle que la tension aux bornes de la résistance R1 résulte du courant qui traverse celle-ci et qui est produit par la diode électroluminescente D3 et le transistor T1 fonctionnant comme un générateur de courant commandé par la luminosité ambiante. On comprend sans peine que l'état de charge du condensateur C3 est fonction de la chute de potentiel au point commun entre le drain du transistor T1 et la résistance R1. Ainsi, la valeur de la résistance R1 va déterminer la valeur de la tension appliquée à l'entrée logique D de la bascule 1 et permettre à cette dernière de décider si son entrée logique D est à un niveau haut "1" ou bas "0". Selon que l'entrée logique D de la bascule 1 se trouvera à "0" ou à "1" au moment où le bouton-poussoir PB1 sera actionné, cela déterminera l'intensité du courant électrique alimentant la diode D3 et donc l'intensité, faible ou élevée, de l'éclairement produit par ladite diode D3.

Le dispositif selon l'invention se trouvant dans la clarté, supposons que l'on actionne le bouton-poussoir PB1. L'état de charge du condensateur C3 se trouve à un niveau élevé, de sorte que l'état logique de l'entrée D de la bascule 1 se trouve à son niveau haut "1". Sous l'effet de l'actionnement du bouton-poussoir PB1, la sortie Q du circuit de temporisation 2 passe à "1" et commande le transfert de l'état logique "1" de l'entrée D de la bascule 1 vers la sortie Q de cette dernière. Simultanément, le circuit de temporisation 2 commande l'ouverture du transistor T2 afin que l'état de charge du condensateur C3 ne soit pas faussé par l'allumage de la diode électroluminescente D3. De même, le circuit de temporisation 2 commande la fermeture du transistor T3 afin que la diode D3 puisse être alimentée en courant électrique. La diode D3 n'est cependant alimentée qu'un bref instant après que l'on ait actionné le poussoir PB1, ce retard étant généré par un circuit RC qui se compose d'un condensateur C1 et d'une résistance R3 et permettant, là aussi, de s'assurer que l'état de la charge du condensateur C3 ne va pas être modifié par l'allumage de la diode D3. Enfin, le niveau haut "1" de la sortie Q de la bascule 2 est appliqué à la grille du transistor T6 afin de rendre ce dernier conducteur, de sorte que le courant qui va alimenter la diode D3 est limité seulement par la résistance R5. L'éclairage de la diode D3 va donc être maximum. Cette fonction est surtout utile lorsqu'un vendeur d'un magasin de joaillerie souhaite présenter à un client l'aspect que présente la montre lorsqu'on l'éclaire dans la pénombre. En effet, malgré la clarté qui règne dans le point de vente, la diode D3 brillera suffisamment fort pour que le client puisse percevoir l'éclairage de ladite montre. Au bout d'un certain temps de fonctionnement de la diode D3 qui est déterminé par le circuit de temporisation 2, la sortie logique Q dudit temporisateur 2 passe à zéro. Aussitôt, le transistor T3 s'ouvre, provoquant l'extinction de la diode D3, et le transistor T2 se ferme, de sorte que le condensateur C3 retrouve progressivement un état de charge correspondant à la luminosité ambiante.

Supposons maintenant que l'utilisateur passe subitement d'un environnement clair à un environnement où règne la pénombre et qu'il souhaite consulter sa montre. En passant d'un endroit fortement éclairé à un endroit qui l'est moins, le dispositif selon l'invention va se trouver dans une situation dans laquelle la chute de potentiel créée par la résistance R1 qui est fonction du degré d'intensité de la luminosité ambiante va être inférieure au potentiel du condensateur C3. En conséquence, le générateur de courant formé par la diode photoluminescente D3 et le transistor T1 ne peut pas recharger le condensateur C3 et ce dernier va commencer à se décharger progressivement à travers la résistance R9. La vitesse à laquelle le condensateur C3 se décharge est fixée par la constante de temps du circuit constitué par ledit condensateur C3 et la résistance R9. Il s'agit d'un paramètre que l'on peut ajuster en fonction des valeurs de C3 et de R9.

Conformément à l'invention, la valeur de la constante de temps du circuit C3, R9 sera de l'ordre de quelques minutes. Il s'agit en effet d'une durée qui correspond au temps moyen nécessaire à l'oeil humain pour s'accoutumer à l'obscurité lorsque la personne vient d'un milieu fortement éclairé. Ainsi, si l'utilisateur actionne le bouton-poussoir PB1 avant que l'état de charge du condensateur C3 n'ait atteint la valeur de la chute de potentiel au point commun entre le transistor T1 et la résistance R1, l'état de l'entrée logique D de la bascule 1 sera haut et la diode D3 brillera fortement. Si, au contraire, l'utilisateur actionne le poussoir PB1 alors que le condensateur C3 s'est déchargé à travers la résistance R9 et que la tension à ses bornes correspond à la tension aux bornes de la résistance R1, dans ce cas l'état de l'entrée logique D de la bascule 1 sera bas et la diode électroluminescente D3 brillera faiblement. Cette caractéristique de l'invention permet avantageusement à l'utilisateur de pouvoir lire les indications fournies par sa montre dans toutes les circonstances. Ainsi, si l'utilisateur passe brusquement de la clarté à la pénombre et qu'il actionne peu de temps après le bouton-poussoir PB1, la diode électroluminescente D3 brillera fortement pour lui permettre de lire les informations affichées par sa montre car sa vision ne se sera pas encore accoutumée pleinement à l'obscurité. Par contre, s'il se déroule un temps plus long entre le moment où l'utilisateur pénètre dans l'obscurité et le moment où celui-ci veut consulter sa montre, l'intensité de l'éclairage fourni par la diode D3 sera faible. En effet, les yeux de l'utilisateur auront eu le temps de s'habituer à la vision de nuit et il ne sera donc plus nécessaire d'éclairer fortement la montre. Ceci présent un double avantage; d'une part, l'utilisateur n'est pas ébloui lorsqu'il consulte sa montre, par exemple durant la nuit, et d'autre part on réalise des économies d'énergie substantielles.

Il faut enfin examiner le cas où l'on passe rapidement de la pénombre à la lumière. Dans ce dernier cas, le condensateur atteint quasi-instantanément via le transistor T2 un état de charge correspondant à une forte illumination, de sorte que si l'utilisateur actionne le bouton-poussoir PB1, l'entrée logique D de la bascule 1 se trouve à un niveau haut "1" correspondant au cas où la diode électroluminescente D3 procure un éclairement intense.

Il va de soi que la présente invention n'est pas limitée aux modes de réalisation qui viennent d'être décrits, et que diverses modifications et variantes simples peuvent être envisagées sans sortir du cadre de la présente invention. En particulier, on peut envisager que les valeurs des résistances puissent être programmées par l'utilisateur afin de régler les temps de charge et de décharge des condensateurs et donc les temps d'adaptation de l'éclairage aux conditions de vision diurnes et nocturnes. Un autre mode de réalisation avantageux consiste à utiliser à utiliser un circuit électronique qui illumine une cellule à cristal liquide de façon pulsée pour améliorer la lisibilité et le contraste de l'affichage. En effet, si l'on mesure le contraste de l'affichage d'une cellule à cristal liquide intégrée dans une montre, on constate un battement de ce contraste synchronisé avec le signal d'adressage des électrodes de ladite cellule. Ainsi, si l'on synchronise l'illumination pulsée avec l'adressage de la cellule à cristal liquide de façon optimisée, l'observateur n'apercevra que le contraste d'affichage maximal.

## Revendications

1. Dispositif d'éclairage pour un appareil électronique ou électromécanique tel qu'une pièce d'horlogerie du type montre-bracelet comprenant un dispositif d'affichage d'une information horaire ou autre, ce dispositif d'éclairage comprenant une source lumineuse (D3) pour éclairer le dispositif d'affichage, cette source lumineuse (D3) étant également apte à mesurer l'intensité de la lumière ambiante, ledit dispositif d'éclairage comprenant :
- un étage de mesure (D3, T1) agencé pour fournir un signal électrique représentatif des conditions d'éclairement ambiant;
- un étage de mémorisation (C3, R9) agencé pour stocker un état électrique correspondant à un niveau de luminosité faible ou fort en fonction du signal électrique produit par l'étage de mesure, cet étage de mémorisation comprenant un condensateur (C3) monté en parallèle aux bornes d'une résistance (R9) de façon à former un circuit RC dont la valeur de la constante de temps est ajustée en fonction des valeurs de la capacité du condensateur (C3) et de la résistance (R9), et
- un étage (1) qui, lorsqu'un signal (Tempo) destiné à commander l'allumage de la source lumineuse est produit, est agencé pour adapter l'intensité de la lumière fournie par ladite source lumineuse (D3) en fonction de l'état électrique stocké dans l'étage de mémorisation (C3, R9),
des moyens d'interruption (T2) étant disposés entre l'étage de mesure et l'étage de mémorisation, ces moyens d'interruption étant passants aussi longtemps que la source lumineuse mesure l'intensité de la lumière ambiante, et étant ouverts à réception dudit signal commandant l'allumage de la source lumineuse (D3) afin de ne pas perturber l'état de charge dudit étage de mémorisation.

2. Dispositif d'éclairage selon la revendication 1, **caractérisé en ce que** l'intensité lumineuse fournie par la source lumineuse est fonction de l'intensité de la lumière ambiante mesurée.

3. Dispositif d'éclairage selon l'une quelconque des revendications 1 ou 2, **caractérisé en ce que** la source lumineuse est apte à mesurer le degré d'intensité de la luminosité ambiante durant les périodes où elle n'est pas utilisée pour éclairer.

4. Dispositif d'éclairage selon l'une quelconque des revendications 1 à 3, **caractérisé en ce que** l'étage de mesure comprend la source lumineuse associée à un transistor (T1) de façon à constituer un générateur de courant commandé par l'intensité de la lumière ambiante.

5. Dispositif d'éclairage selon l'une quelconque des revendications 1 à 5, **caractérisé en ce que** la valeur de la constante de temps correspond au temps nécessaire à l'oeil humain pour s'accoutumer à l'obscurité.

6. Dispositif d'éclairage selon l'une quelconque des revendications 1 à 5, **caractérisé en ce que** le circuit de commande de l'allumage de la source lumineuse comprend une bascule (1) montée à la suite du circuit formé par le condensateur (C3) et la résistance (R9), l'état haut ou bas d'une entrée logique D de la bascule (1) étant fonction de l'état de charge du condensateur (C3), cet état étant transféré à une sortie logique Q de cette même bascule (1) à réception du signal de commande destiné à commander l'allumage de la source lumineuse, la sortie Q de ladite bascule (1) venant alors commander des moyens susceptibles d'alimenter la source lumineuse avec un courant plus ou moins fort selon que l'état logique de ladite sortie Q est haut ou bas.

7. Dispositif d'éclairage selon la revendication 6, **caractérisé en ce que** les moyens pour contrôler l'intensité du courant alimentant la source lumineuse comprennent au moins deux résistances (R4, R5) montées en série et dont l'une (R4) est susceptible d'être court-circuitée par un transistor (T6) monté à ses bornes lorsque celui-ci est rendu passant.

8. Dispositif d'éclairage selon l'une quelconque des revendications 6 ou 7, **caractérisé en ce que** le signal de commande est généré par un circuit temporisateur (2), ce circuit de temporisation (2) commandant la fermeture de moyens d'interruption permettant de relier la source lumineuse à une source d'alimentation et déterminant le temps pendant lequel ladite source lumineuse va rester allumée.

9. Dispositif d'éclairage selon la revendication 8, **caractérisé en ce que** les moyens d'interruption comprennent un deuxième transistor (T3).

10. Dispositif d'éclairage selon l'une quelconque des revendications 8 ou 9, **caractérisé en ce que** la source lumineuse est alimentée avec un temps de retard sur l'émission du signal de commande d'allumage de ladite source lumineuse.

11. Dispositif d'éclairage selon la revendication 10, **caractérisé en ce que** le temps de retard est généré par un deuxième circuit RC comprenant un deuxième condensateur (C1) et une deuxième résistance (R3).

12. Dispositif d'éclairage selon l'une quelconque des revendications 1 à 11, **caractérisé en ce que** l'étage de mémorisation est séparé de l'étage de mesure par une diode anti-retour (D1) empêchant le condensateur (C3) de se décharger dans ledit étage de mesure.

13. Dispositif d'éclairage selon l'une quelconque des revendications 1 à 12, **caractérisé en ce que** les moyens d'interruption comprennent un troisième transistor (T2).

14. Dispositif d'éclairage selon l'une quelconque des revendications 6 à 13, **caractérisé en ce qu'**à l'extinction de la source lumineuse, un second circuit de temporisation (4) vient remettre la sortie logique Q de la bascule (1) à zéro.

15. Dispositif d'éclairage selon l'une quelconque des revendications 1 à 14, **caractérisé en ce que** la source lumineuse est une diode électroluminescente (D3).

16. Dispositif d'éclairage selon l'une quelconque des revendications 1 à 15, **caractérisé en ce que** le dispositif d'affichage comprend une cellule à cristal liquide, un cadran ou des aiguilles ou bien une combinaison de deux au moins de ces éléments.

17. Dispositif d'éclairage selon l'une quelconque des revendications 1 à 16, **caractérisé en ce que** le dispositif d'éclairage peut être utilisé en combinaison avec des éléments optiques utilisés pour répartir la lumière produite par la source lumineuse sur l'ensemble du dispositif d'éclairage.

18. Procédé d'éclairage d'un dispositif d'affichage d'une information horaire ou autre pour un appareil électronique ou électromécanique tel qu'une pièce d'horlogerie du type montre-bracelet comprenant une source lumineuse (D3) pour éclairer le dispositif d'affichage, cette source d'éclairage étant également utilisée pour mesurer l'intensité de la lumière ambiante, ce procédé comprenant les étapes consistant à:
- mesurer les conditions d'éclairement ambiant et fournir un signal électrique représentatif de ces conditions d'éclairement ambiant;
- mémoriser un état électrique correspondant à un niveau de luminosité faible ou fort en fonction du signal électrique fourni lors de l'étape de mesure des conditions d'éclairement ambiant au moyen d'un étage de mémorisation comprenant un condensateur (C3) monté en parallèle aux bornes d'une résistance (R9) de façon à former un circuit RC dont la valeur de la constante de temps est ajustée en fonction des valeurs de la capacité du condensateur (C3) et de la résistance (R9), et
- adapter l'intensité de la lumière fournie par ladite source lumineuse (D3) en fonction de l'état électrique mémorisé lorsqu'un signal (Tempo) destiné à commander l'allumage de la source lumineuse est produit,
le procédé comprenant en outre l'étape consistant à laisser passants des moyens d'interruption (T2) disposés entre des moyens de mesure (D3, T1) des conditions d'éclairement ambiant et des moyens de mémorisation (C3, R9) du niveau de luminosité ambiante aussi longtemps que la source lumineuse mesure l'intensité de la lumière ambiante, et à interrompre la liaison entre les moyens de mesure (D3, T1) et les moyens de mémorisation (C3, R9) à réception dudit signal commandant l'allumage de la source lumineuse afin de ne pas perturber l'état de charge des moyens de mémorisation.

19. Procédé selon la revendication 18, **caractérisé en ce que** l'on éclaire le dispositif d'affichage de façon plus ou moins intense en fonction du degré d'illumination ambiant.

20. Procédé selon la revendication 19, **caractérisé en ce que** l'on éclaire fortement le dispositif d'affichage si celui-ci se trouve dans un milieu éclairé.

21. Procédé selon l'une quelconque des revendications 18 à 20, **caractérisé en ce que**, si l'on fait passer l'appareil d'un milieu fortement éclairé à un milieu où règne la pénombre ou l'obscurité et que l'on souhaite éclairer le dispositif d'affichage avant d'avoir atteint l'instant où l'oeil humain s'est accoutumé à l'obscurité, on éclaire le dispositif d'affichage avec la même intensité que si celui-ci se trouvait dans un milieu éclairé.

22. Procédé selon l'une quelconque des revendications 18 à 21, **caractérisé en ce que**, si l'on fait passer l'appareil d'un endroit fortement éclairé à un endroit où règne la pénombre ou l'obscurité et que l'on souhaite éclairer le dispositif d'affichage après avoir atteint l'instant où l'oeil humain s'est accoutumé à l'obscurité, on éclaire faiblement le dispositif d'affichage.

23. Procédé selon l'une quelconque des revendications 20 à 22, **caractérisé en ce que** l'on peut programmer les temps d'adaptation de l'éclairage aux conditions de vision diurnes et nocturnes.

24. Procédé selon l'une quelconque des revendications 18 à 23 dans lequel le dispositif d'affichage est une cellule à cristal liquide, **caractérisé en ce que** l'on synchronise l'illumination à la fréquence d'affichage de la cellule à cristal liquide, de façon à éclairer ladite cellule au moment où son contraste est optimal.

## Claims

1. Lighting device for an electronic or electromechanical apparatus such as a timepiece of the wristwatch type including a display device for time-related or other data, this lighting device including a light source (D3) for lighting the display device, said lighting source (D3) being also able to measure the intensity of the ambient light, said lighting device including:
- a measurement stage (D3, T1) arranged to provide an electric signal representative of the ambient lighting conditions;
- a memory stage (C3, R9) arranged to store an electric state corresponding to a low or strong luminosity level as a function of the electric signal generated by the measurement stage, said memory stage including a capacitor (C3) connected in parallel to the terminals of a resistor (R9) so as to form an RC circuit whose time constant value is adjusted as a function of the capacitance values of the capacitor (C3) and the resistor (R9), and
- a stage (1) which, when a signal (Tempo) ordering the light source to be switched on is produced, is arranged to adapt the intensity of the light provided by said light source (D3) as a function of the electric state stored in the memory stage (C3, R9),
switching means (T2) being arranged between the measurement stage and the memory stage, these switching means being conductive as long as the light source measures the ambient light intensity, and being non conductive upon reception of said signal ordering the light source (D3) to be switched on in order to avoid disturbing the state of charge of said memory stage.

2. Lighting device according to claim 1, **characterized in that** the light intensity provided by the light source is a function of the intensity of the measured ambient light.

3. Lighting device according to any of claims 1 or 2, **characterized in that** the light source is able to measure the degree of ambient luminosity intensity during periods in which it is not used for lighting.

4. Lighting device according to any of claims 1 to 3, **characterized in that** the measurement stage includes the light source associated with a transistor (T1) so as to form a current generator controlled by the ambient light intensity.

5. Lighting device according to any of claims 1 to 4, **characterized in that** the time constant value corresponds to the time necessary for the human eye to become accustomed to the dark.

6. Lighting device according to any of claims 1 to 5, **characterized in that** the circuit controlling the switching on of the light source includes a flip flop (1) mounted following the circuit formed by the capacitor (C3) and the resistor (R9), the high or low state of a logic input D of the flip flop (1) being a function of the state of charge of the capacitor (C3), this state being transferred to a logic output Q of the same flip flop (1) upon reception of the control signal ordering the light source to be switched on, the output Q of said flip flop (1) then controlling means capable of powering the light source with a stronger or weaker current depending upon whether the logic state of said output Q is high or low.

7. Lighting device according to claim 6, **characterized in that** the means for controlling the intensity of the current powering the light source include at least two series connected resistors (R4, R5), one of which (R4) is capable of being shortcircuited by a transistor (T6) arranged across its terminals when the latter is made conductive.

8. Lighting device according to any of claims 6 or 7, **characterized in that** the control signal is generated by a timing circuit (2), this timing circuit (2) ordering closure of switching means for connecting the light source to a power source and determining the time during which said light source will remain switched on.

9. Lighting device according to claim 8, **characterized in that** the switching means include a second transistor (T3).

10. Lighting device according to any of claims 8 or 9, **characterized in that** the light source is powered with a timing with respect to the transmission of the control signal for switching on said light source.

11. Lighting device according to claim 10, **characterized in that** the timing is generated by a second RC circuit including a second capacitor (C1) and a second resistor (R3).

12. Lighting device according to any of claims 1 to 11, **characterized in that** the memory stage is separated from the measurement stage by an anti-return diode (D1) preventing the capacitor (C3) from discharging into said measurement stage.

13. Lighting device according to any of claims 1 to 12, **characterized in that** the switching means include a third transistor (T2).

14. Lighting device according to any of claims 6 to 13, **characterized in that** when the light source is switched off, a second timing circuit (14) resets the logic output Q of the flip flop (1) to zero.

15. Lighting device according to any of claims 1 to 14, **characterized in that** the light source is a light emitting diode (D3).

16. Lighting device according to any of claims 1 to 15, **characterized in that** the display device includes a liquid crystal cell, a dial or hands or a combination of at least two of these elements.

17. Lighting device according to any of claims 1 to 16, **characterized in that** the lighting device can be used in combination with optical elements used to distribute the light produced by the light source over the lighting device assembly.

18. Lighting method for a device displaying time-related or other information for an electronic or electromechanical apparatus, such as a timepiece of the wristwatch type, including a light source (D3) for lighting the display device, said light source being also used for measuring the intensity of the ambient light, this method including the steps of:
- measuring the ambient lighting conditions and providing an electric signal representative of these ambient lighting conditions;
- storing an electric state corresponding to a low or strong luminosity level as a function of the electric signal provided during the measurement step of the ambient lighting conditions by means of a storing stage including a capacitor (C3) connected in parallel to the terminals of a resistor (R9) so as to form an RC circuit whose time constant value is adjusted as a function of the capacitance values of the capacitor (C3) and the resistor (R9), and
- adapting the intensity of the light provided by said light source (D3) as a function of the electric state stored when a signal (Tempo) intended to order the lighting of the light source is produced,
the method further comprising the step of keeping conductive switching means (T2) arranged between measurement means (D3, T1) of the ambient lighting conditions and storing means (C3, R9) of the level of ambient lighting as long as the light source measures the ambient light intensity, and to interrupt the connexion between the measuring means (D3, T1) and the storing means (C3, R9) upon reception of said signal ordering the lighting of the light source (D3) in order to avoid disturbing the state of charge of said memory means.

19. Method according to claim 18, **characterized in that** the display device is illuminated more or less intensely as a function of the degree of ambient luminosity.

20. Method according to claim 19, **characterized in that** the display device is brightly lit if it is in an illuminated environment.

21. Method according to any of claims 18 to 20, **characterized in that**, if the apparatus is passed from a brightly lit environment to an environment in semi-darkness or darkness, and one wishes to light the display device before reaching the moment at which the human eye has become accustomed to the darkness, the display device is lit with the same intensity as if it were in a lit environment.

22. Method according to any of claims 18 to 21, **characterized in that**, if the apparatus is passed from a brightly lit place to a place in semi-darkness or darkness and one wishes to light the display device after having reached the moment when the human eye has become accustomed to the dark, the display device is weakly lit.

23. Method according to any of claim 18 to 22, **characterized in that** the times for adapting the lighting to day and night vision conditions can be programmed.

24. Method according to any of claims 18 to 23 wherein the display device is a liquid crystal cell, **characterized in that** illumination is synchronised with the liquid crystal cell display frequency, so as to light said cell at the moment when its contrast is optimum.

## Patentansprüche

1. Beleuchtungsvorrichtung für ein elektronisches oder elektromechanisches Gerät wie etwa ein Zeitmessgerät des Typs Armbanduhr, das eine Vorrichtung zum Anzeigen einer zeitlichen oder anderen Information enthält, wobei diese Beleuchtungsvorrichtung eine Lichtquelle (D3) umfasst, um die Anzeigevorrichtung zu beleuchten, wobei diese Lichtquelle (D3) außerdem die Intensität des Umgebungslichts messen kann, wobei die Beleuchtungsvorrichtung umfasst:
- eine Messstufe (D3, T1), die dazu ausgelegt ist, ein elektrisches Signal zu liefern, das Umgebungsbeleuchtungsbedingungen repräsentiert;
- eine Speicherstufe (C3, R9), die dazu ausgelegt ist, einen elektrischen Zustand, der einem geringen oder einem hohen Helligkeitspegel entspricht, in Abhängigkeit von dem von der Messstufe erzeugten elektrischen Signal zu speichern, wobei diese Speicherstufe einen Kondensator (C3) umfasst, der zu den Anschlüssen eines Widerstands (R9) parallelgeschaltet ist, derart, dass eine RC-Schaltung gebildet ist, deren Wert der Zeitkonstante entsprechend den Werten der Kapazität des Kondensators (C3) und des Widerstands (R9) bestimmt ist, und
- eine Stufe (1), die dann, wenn ein Signal (Tempo) erzeugt wird, das dazu bestimmt ist, das Einschalten der Lichtquelle zu steuern, dazu ausgelegt ist, die Intensität des von der Lichtquelle (D3) gelieferten Lichts als Funktion des in der Speicherstufe (C3, R9) gespeicherten elektrischen Zustands anzupassen;
wobei zwischen der Messstufe und der Speicherstufe Unterbrechungsmittel (T2) angeordnet sind, wobei diese Unterbrechungsmittel so lange durchschalten, wie die Lichtquelle die Intensität des Umgebungslichts misst, und bei Empfang des Signals, das das Einschalten der Lichtquelle (D3) steuert, unterbrechen, damit der Ladezustand der Speicherstufe nicht gestört wird.

2. Beleuchtungsvorrichtung nach Anspruch 1, **dadurch gekennzeichnet, dass** die von der Lichtquelle gelieferte Lichtintensität eine Funktion der gemessenen Intensität des Umgebungslichts ist.

3. Beleuchtungsvorrichtung nach einem der Ansprüche 1 oder 2, **dadurch gekennzeichnet, dass** die Lichtquelle den Intensitätsgrad der Umgebungshelligkeit während der Perioden, in der sie nicht für die Beleuchtung verwendet wird, messen kann.

4. Beleuchtungsvorrichtung nach einem der Ansprüche 1 bis 3, **dadurch gekennzeichnet, dass** die Messstufe die Lichtquelle umfasst, der ein Transistor (T1) zugeordnet ist, um einen durch die Intensität des Umgebungslichts gesteuerten Stromgenerator zu bilden.

5. Beleuchtungsvorrichtung nach einem der Ansprüche 1 bis 5, **dadurch gekennzeichnet, dass** der Wert der Zeitkonstante der Zeit entspricht, die das menschliche Auge benötigt, um sich an die Dunkelheit zu gewöhnen.

6. Beleuchtungsvorrichtung nach einem der Ansprüche 1 bis 5, **dadurch gekennzeichnet, dass** die Steuerschaltung zum Einschalten der Lichtquelle eine Kippschaltung (1) umfasst, die hinter der Schaltung angeordnet ist, die durch den Kondensator (C3) und den Widerstand (R9) gebildet ist, wobei der hohe oder tiefe Zustand eines logischen Eingangs D der Kippschaltung (1) eine Funktion des Zustands der Ladung des Kondensators (C3) ist, wobei dieser Zustand bei Empfang des Steuersignals, das dazu bestimmt ist, das Einschalten der Lichtquelle zu steuern, an einen logischen Ausgang Q dieser Kippschaltung (1) übertragen wird, wobei dann der Ausgang Q der Kippschaltung (1) Mittel steuert, die die Lichtquelle in Abhängigkeit vom hohen oder tiefen logischen Zustand des Ausgangs Q mit einem mehr oder weniger starken Strom versorgen können.

7. Beleuchtungsvorrichtung nach Anspruch 6, **dadurch gekennzeichnet, dass** die Mittel zum Steuern der Intensität des Stroms, der die Lichtquelle versorgt, wenigstens zwei in Reihe geschaltete Widerstände (R4, R5) umfassen, wovon einer (R4) durch einen an seinen Anschlüssen angebrachten Transistor (T6) kurzgeschlossen werden kann, wenn dieser durchschaltet.

8. Beleuchtungsvorrichtung nach einem der Ansprüche 6 oder 7, **dadurch gekennzeichnet, dass** das Steuersignal durch eine Verzögerungsschaltung (2) erzeugt wird, wobei diese Verzögerungsschaltung (2) das Schließen von Unterbrechungsmitteln steuert, was ermöglicht, die Lichtquelle mit einer Versorgungsquelle zu verbinden, und die Zeit bestimmt, während der die Lichtquelle eingeschaltet bleibt.

9. Beleuchtungsvorrichtung nach Anspruch 8, **dadurch gekennzeichnet, dass** die Unterbrechungsmittel einen zweiten Transistor (T3) umfassen.

10. Beleuchtungsvorrichtung nach einem der Ansprüche 8 oder 9, **dadurch gekennzeichnet, dass** die Lichtquelle bei Aussenden des Signals zum Steuern des Einschaltens der Lichtquelle mit einer Zeitverzögerung versorgt wird.

11. Beleuchtungsvorrichtung nach Anspruch 10, **dadurch gekennzeichnet, dass** die Zeitverzögerung durch eine zweite RC-Schaltung erzeugt wird, die einen zweiten Kondensator (C1) und einen zweiten Widerstand (R3) umfasst.

12. Beleuchtungsvorrichtung nach einem der Ansprüche 1 bis 11, **dadurch gekennzeichnet, dass** die Speicherstufe von der Messstufe durch eine Rücklaufverhinderungsdiode (D1) getrennt ist, die verhindert, dass sich der Kondensator (C3) in die Messstufe entlädt.

13. Beleuchtungsvorrichtung nach einem der Ansprüche 1 bis 12, **dadurch gekennzeichnet, dass** die Unterbrechungsmittel einen dritten Transistor (T2) umfassen.

14. Beleuchtungsvorrichtung nach einem der Ansprüche 6 bis 13, **dadurch gekennzeichnet, dass** beim Ausschalten der Lichtquelle eine zweite Verzögerungsschaltung (4) den logischen Ausgang Q der Kippschaltung (1) auf null zurückstellt.

15. Beleuchtungsvorrichtung nach einem der Ansprüche 1 bis 14, **dadurch gekennzeichnet, dass** die Lichtquelle eine Elektrolumineszenzdiode (D3) ist.

16. Beleuchtungsvorrichtung nach einem der Ansprüche 1 bis 15, **dadurch gekennzeichnet, dass** die Anzeigevorrichtung eine Flüssigkristallzelle, ein Zifferblatt oder Zeiger oder aber eine Kombination aus wenigstens zwei dieser Elemente umfasst.

17. Beleuchtungsvorrichtung nach einem der Ansprüche 1 bis 16, **dadurch gekennzeichnet, dass** die Beleuchtungsvorrichtung in Kombination mit optischen Elementen verwendet werden kann, die verwendet werden, um das von der Lichtquelle erzeugte Licht auf die gesamte Beleuchtungsvorrichtung zu verteilen.

18. Verfahren zum Beleuchten einer Vorrichtung zum Anzeigen einer zeitlichen oder anderen Information für ein elektronisches oder elektromechanisches Gerät wie etwa ein Zeitmessgerät des Typs Armbanduhr, die eine Lichtquelle (D3) umfasst, um die Anzeigevorrichtung zu beleuchten, wobei diese Beleuchtungsquelle außerdem verwendet wird, um die Intensität des Umgebungslichts zu messen, wobei dieses Verfahren die Schritte umfasst, die darin bestehen:
- die Umgebungsbeleuchtungsbedingungen zu messen und ein diese Umgebungsbeleuchtungsbedingungen repräsentierendes elektrisches Signal zu liefern;
- einen elektrischen Zustand, der einem niedrigen oder hohen Helligkeitspegel entspricht, der eine Funktion des von der Stufe zum Messen der Umgebungsbeleuchtungsbedingungen gelieferten elektrischen Signals ist, mittels einer Speicherstufe zu speichern, die einen zu den Anschlüssen eines Widerstands (R9) parallelgeschalteten Kondensator (C3) umfasst, derart, dass eine RC-Schaltung gebildet ist, deren Wert der Zeitkonstante als Funktion der Werte der Kapazität des Kondensators (C3) und des Widerstands (R9) bestimmt ist, und
- die Intensität des von der Lichtquelle (D3) gelieferten Lichts als Funktion des gespeicherten elektrischen Zustands anzupassen, wenn ein Signal (Tempo), das dazu bestimmt ist, das Einschalten der Lichtquelle zu steuern, erzeugt wird,
wobei das Verfahren außerdem den Schritt umfasst, der darin besteht, Unterbrechungsmittel (T2), die zwischen den Mitteln (D3, T1) zum Messen der Umgebungsbeleuchtungsbedingungen und den Mitteln (C3, R9) zum Speichern des Umgebungshelligkeitspegels angeordnet sind, so lange durchzuschalten, wie die Lichtquelle die Intensität des Umgebungslichts misst, und die Verbindung zwischen den Messmitteln (D3, Tal) und den Speichermitteln (C3, R9) bei Empfang des Signals, das das Einschalten der Lichtquelle steuert, zu unterbrechen, um den Ladezustand der Speichermittel nicht zu stören.

19. Verfahren nach Anspruch 18, **dadurch gekennzeichnet, dass** die Anzeigevorrichtung als Funktion des Umgebungsbeleuchtungsgrads mehr oder weniger stark beleuchtet wird.

20. Verfahren nach Anspruch 19, **dadurch gekennzeichnet, dass** die Anzeigevorrichtung stark beleuchtet wird, wenn sie sich in einer hellen Umgebung befindet.

21. Verfahren nach einem der Ansprüche 18 bis 20, **dadurch gekennzeichnet, dass** dann, wenn das Gerät von einer sehr hellen Umgebung in eine Umgebung gebracht wird, in der Dämmerlicht oder Dunkelheit herrscht, und dann, wenn gewünscht ist, die Anzeigevorrichtung zu beleuchten, bevor der Zeitpunkt erreicht ist, zu dem sich das menschliche Auge an die Dunkelheit gewöhnt hat, die Anzeigevorrichtung mit einer Intensität beleuchtet wird, als ob sie sich in einer hellen Umgebung befände.

22. Verfahren nach einem der Ansprüche 18 bis 21, **dadurch gekennzeichnet, dass** dann, wenn das Gerät von einem sehr hellen Ort zu einem Ort gebracht wird, in dem Dämmerlicht oder Dunkelheit herrscht, und dann, wenn gewünscht ist, die Anzeigevorrichtung zu beleuchten, nachdem der Zeitpunkt erreicht ist, zu dem sich das menschliche Auge an die Dunkelheit gewöhnt hat, die Anzeigevorrichtung schwach beleuchtet wird.

23. Verfahren nach einem der Ansprüche 20 bis 22, **dadurch gekennzeichnet, dass** die Zeit für die Anpassung der Beleuchtung an die Tag- oder Nachtsichtbedingungen programmiert werden kann.

24. Verfahren nach einem der Ansprüche 18 bis 23, wobei die Anzeigevorrichtung eine Flüssigkristallzelle ist, **dadurch gekennzeichnet, dass** die Beleuchtung mit der Anzeigefrequenz der Flüssigkristallzelle synchronisiert ist, derart, dass die Zelle zu dem Zeitpunkt beleuchtet wird, zu dem ihr Kontrast optimal ist.
